# EUROPÄISCHE PATENTSCHRIFT

(11) **EP 1 613 865 B1**
(45) Veröffentlichungstag und Bekanntmachung des Hinweises auf die Patenterteilung: **27.12.2006**
(21) Anmeldenummer: 04726998.0
(22) Anmeldetag: 13.04.2004
(51) Int. Cl.: F15B 15/08, F15B 15/26

(54) **DREH- ODER SCHWENKVORRICHTUNG UND ANSCHLUSSMODUL FÜR EINE DREH- ODER SCHWENKVORRICHTUNG**
ROTATING OR PIVOTING DEVICE AND CONNECTION MODULE FOR A ROTATING OR PIVOTING DEVICE
DISPOSITIF DE ROTATION OU DE PIVOTEMENT ET MODULE DE RACCORDEMENT POUR DISPOSITIF DE ROTATION OU DE PIVOTEMENT

(30) Priorität: 11.04.2003 DE 10317281
(43) Veröffentlichungstag der Anmeldung: 11.01.2006
(73) Patentinhaber: Schunk GmbH & Co. KG Spann- und Greiftechnik, 74348 Lauffen (DE)
(72) Erfinder: HOCH, Andreas, 74388 Talheim (DE)
(74) Vertreter: Bulling, Alexander
(86) Internationale Anmeldenummer: PCT/EP2004/003896
(87) Internationale Veröffentlichungsnummer: WO 2004/090341

(56) Entgegenhaltungen:
- DE-C- 866 757
- FR-A- 2 708 687
- US-A- 3 148 595
- US-A- 3 591 127

## Beschreibung

Die Erfindung betrifft eine Dreh- oder Schwenkvorrichtung mit einem Gehäuse, mit wenigstens einem in dem Gehäuse untergebrachten, durch Druckmittel beaufschlagbaren Arbeitskolben und mit einem von dem Arbeitskolben über eine Drehkopplung drehangetrieben, in dem Gehäuse drehbar gelagerten Schwenkteil, wobei der Arbeitskolben in einem gehäuseseitigen Zylinder verschiebbar gelagert ist, mit einem den Hub des Arbeitszylinders in wenigstens zwei Stellungen begrenzenden Anschlagteil, das wenigstens in seiner axial innen gelegenen Zwischenstellung verriegelbar ist. Dabei wird je nach Stellung des Anschlagteils der Hub des Arbeitskolbens, und damit der Verdrehwinkel des Schwenkteils, verändert. Die Erfindung betrifft auch ein Anschlussmodul für eine derartige Vorrichtung.

Dreh- oder Schwenkvorrichtungen sind beispielsweise aus der DE 33 06 480 C2 bekannt geworden, wobei der Arbeitskolben hierbei nicht in eine Zwischenstellung verfahrbar ist.

Von der Sommer Automatic GmbH & Co. KG, D-75334 Straubenhardt, ist eine Schwenkeinheit (SF 100 M D4/6) bekannt geworden, bei der Anschlagteile, sogenannte Stopperkolben, mittels eines Schiebelements, das quer zur Längsachse des jeweiligen Stopperkolbens von radial außen in die Kolbenstange des jeweiligen Stopperkolbens eingreift, in der jeweiligen Zwischenstellung verriegelt wird. In der axial inneren, verriegelten Stellung wird eine Zwischenstellung erreicht. Fährt der Arbeitskolben in dieser Zwischenstellung gegen das Anschlagteil, so erfolgt ein Verschwenken des Schwenkteils in lediglich eine Zwischenstellung. Nach Lösen der Verriegelung verfährt der Arbeitskolben in seine Ausgangsstellung; das Schwenkteil verschwenkt ebenfalls in seine Ausgangsstellung.

Aus der US 3,591,127 ist eine Schmetterlings-Ventil-Struktur bekannt geworden, die über einen Schaft mit einem Schiebermotor gekoppelt ist. Der Schiebermotor umfasst dabei einen in einem Zylinder gelagerten Kolben mit einer Zahnstange. Auf der dem Koben abgewandten Seite der Zahnstan ist ein fest an der Zahnstange angeordneter Flanschsitz vorgesehen, gegen den ein Federelement wirkt. Zur Verriegelung des Kolbens in seiner Hubendlage, in der das Federelement zusammengedrückt ist, ist ein am Gehäuse verschiebbar gelagerter Kolben mit Kugeln vorgesehen.

Aus der DE 195 32 035 A1 ist eine Dreh- oder Schwenkvorrichtung bekannt geworden, bei der der Kolben in einer Hubendlage mittels einer Verriegelungsvorrichtung gehalten werden kann.

Der vorliegenden Erfindung liegt die Aufgabe zugrunde, eine Dreh- oder Schwenkvorrichtung vorzuschlagen, bei der ein Verriegeln des Anschlagteils auf einfache Art und Weise erfolgt. Insbesondere soll die erfindungsgemäße Dreh- oder Schwenkvorrichtung kompakt bauen und ein sicheres Verriegeln ermöglichen.

Diese Aufgabe wird durch eine Dreh- oder Schwenkvorrichtung mit den Merkmalen des Anspruchs 1 gelöst. Dadurch, dass das Anschlagteil den Verriegelungskolben umfasst, baut die Dreh- oder Schwenkvorrichtung sehr kompakt. Eine Verriegelung erfolgt erst dann, wenn der Verriegelungskolben in der Zwischenstellung des Anschlagteils aufgrund seiner Druckbeaufschlagung gegen die Federmittel die Verriegelungsmittel aktiviert.

Als verriegelungsmittel kommen beispielsweise Verriegelungskugeln, Verrieglungsstifte oder dergleichen in Betracht.

Dabei ist vorteilhaft, wenn zum Verfahren des Anschlagteils und zum Druckbeaufschlagen des Verriegelungskolbens in seine Verriegelungslage lediglich ein Druckraum auf der dem jeweiligen Arbeitskolben abgewandten Seite des Anschlagteils vorgesehen ist. Folglich kann über lediglich einen Druckraum zum einen das Anschlagteil samt Verriegelungskolben in die Zwischenstellung verfahren werden und dann der Verriegelungskolben gegen die Federmittel in seine Verriegelungslage gebracht werden.

Dabei ist vorteilhaft, wenn bei Druckbeaufschlagung des Druckraums zunächst das Anschlagteil so weit in Richtung des jeweiligen Arbeitskolbens verfährt, bis es gegen einen gehäuseseitigen Anschlag schlägt, und dass dann der Verriegelungskolben gegen das Federelement beaufschlagt wird und in seine Verriegelungslage verfährt. Bei konstantem Druck im Druckraum wird folglich zunächst das Anschlagteil in die Zwischenstellung verfahren und dann der Verriegelungskolben in die Verriegelungslage.

Eine weitere vorteilhafte Ausführungsform der Erfindung sieht vor, dass das Anschlagteil Aufnahmedurchbrüche zur Aufnahme der Verriegelungsmittel aufweist, wobei bei Erreichen der Verriegelungslage die Verriegelungsmittel vom Verriegelungskolben beaufschlagt und nach radial außen in gehäuseseitige Verriegelungsaufnahmen zwangsgeführt werden. Dadurch werden die Verriegelungsmittel aktiviert. Die Geometrien der Aufnahmedurchbrüche, der Verriegelungsmittel und der Verriegelungsaufnahmen sind dabei derart, dass in der Verriegelungslage vom jeweiligen Arbeitskolben axial auf das jeweilige Anschlagteil wirkende Kräfte über die Verriegelungsmittel in die gehäuseseitigen Verriegelungsaufnahmen, und damit mittelbar oder unmittelbar in das Gehäuse abgeleitet werden. Folglich wird eine sichere Verriegelung gewährleistet.

Erfindungsgemäß kann ferner vorgesehen sein, dass der Verriegelungskolben Aufnahmen für die Verriegelungsmittel und sich an die Aufnahmen anschließende Führungsschrägen zur Zwangsführung der Verriegelungsmittel bei Erreichen der Verriegelungslage aufweist. Über die definierten Führungsschrägen werden die Verriegelungsmittel nach radial außen in die gehäuseseitigen Verriegelungsaufnahmen zwangsgeführt.

Ferner ist erfindungsgemäß vorteilhaft, wenn die verriegelte Zwischenstellung so lange aufrechterhalten wird, so lange der Druckraum druckbeaufschlagt ist und wenn bei Druckfreischalten des Druckraums der Verriegelungskolben über die Federmittel nach axial außen verschoben wird, wodurch die Verriegelungskugeln in die verriegelungskolbenseitigen Aufnahmen einrücken können. In dieser entriegelten Lage wird beim Verfahren des Arbeitskolbens gegen das Anschlagteil das Anschlagteil samt Verriegelungskolben und Verriegelungsmittel nach axial außen mitgenommen, bis das Anschlagteil seine Ausgangsstellung erreicht hat. Damit verschwenkt das Schwenkteil in seine Ausgangslage. Dabei ist vorteilhaft, dass das Rückfahren des Anschlagteils durch Drucklosschalten des Druckraums auch unter vom jeweiligen Arbeitskolben ausgehender axialer Last möglich ist.

Eine weitere, besonders bevorzugte Ausführungsform der Erfindung sieht vor, dass das die Hülse samt Anschlagteil, Verriegelungskolben, Federmittel und Verriegelungsmittel in einem an der freien Stirnseite des Zylinders angeordneten Anschlussmodul untergebracht sind. Das Anschlussmodul umfasst vorzugsweise ein eigenes Zusatzgehäuse, das an das eigentliche Gehäuse angebracht werden kann. Für den Fall, dass ein Verschwenken des Schwenkteils in eine Zwischenstellung nicht gewünscht wird, kann das Anschlussmodul abgenommen werden, ohne dass die Funktionsfähigkeit der Vorrichtung beeinträchtigt wird. Außerdem können je nach Ausbildung des Anschlussmoduls bestimmte Dreh- oder Schwenkeigenschaften der Vorrichtung realisiert werden.

Das Anschlussmodul bzw. die Hülse des Anschlussmoduls sieht vorteilhafterweise ein Außen- oder Innengewinde zum Aufschrauben auf das.freie Ende des Zylinderrohres vor. Ebenso kann vorgesehen sein, dass das freie Stirnseite des wenigstens einen Zylinders ein Außen- und/oder Innengewinde zum Aufschrauben der Hülse umfasst. Auf diese Art und Weise kann das Anschlussmodul problemlos und sicher aufbeziehungsweise abgeschraubt werden.

Um ein unerwünschtes Verstellen des Anschlussmoduls zu verhindern kann erfindungsgemäß vorgesehen sein, dass am Anschlussmodul und/oder am Gehäuse Feststellmittel zur Festsetzung des Anschlussmoduls in einer vorgebbaren axialen Lage vorgesehen sind.

Eine weitere, bevorzugte Ausführungsform der Erfindung sieht vor, dass der wenigstens eine Zylinder als am Gehäuse festsetzbares Zylinderrohr ausgebildet ist. Dies hat den Vorteil, dass das Zylinderrohr als separates Bauteil mit hochpräzisen Innenabmessungen zur Verfügung gestellt werden kann. Derartige Zylinderrohre sind in ihrer Handhabung und Bearbeitung unproblematisch. Sehr genaue Innenoberflächen, an denen der Arbeitskolben anliegt, sind realisierbar. Dadurch ergibt sich eine hohe Lebensdauer und eine präzisionsgenau arbeitende Schwenkvorrichtung.

Vorteilhafterweise kann erfindungsgemäß vorgesehen sein, dass das wenigstens eine Zylinderrohr über ein Gewinde in das Gehäuse einschraubbar ausgebildet ist. Hierdurch wird eine Austauschbarkeit des Zylinderrohres möglich. Aufgrund von auftretendem Verschleiß kann das Zylinderrohr ausgetauscht werden und die Lebensdauer und der Dreh- oder Schwenkvorrichtung erhöht werden, ohne das Gehäuse bearbeiten zu müssen.

Eine weitere Ausführungsform der Erfindung zeichnet sich dadurch aus, dass der Arbeitskolben über zwei Druckseiten druckbeaufschlagbar ist. Hierbei ist denkbar, dass sich das Zylinderrohr wenigstens über beide Druckseiten erstreckt. Dabei ist vorteilhaft, wenn sich das Zylinderrohr wenigstens über die Länge des Arbeitskolbens sowie seines Kolbenhubs erstreckt. Das Vorsehen von lediglich einem Zylinderrohr hat den Vorteil, dass beide Druckseiten des Arbeitskolbens exakt axial in ein und demselben Zylinderrohr geführt werden.

Allerdings ist auch denkbar, dass jede Druckseite, des Kolbens in einem separat ausgebildeten Zylinderrohr verschiebbar gelagert ist. Die beiden Zylinderrohre sind dann entlang einer Achse angeordnet und es finden vorteilhafterweise identische Zylinderrohre Verwendung. Eine derartige Ausbildung hat den Vorteil, dass der Bereich, der zwischen den beiden Druckseiten des Kolbens liegt, zugänglich ist, beispielsweise zur Realisierung der Drehkopplung.

Die Drehkopplung ist vorteilhafterweise derart ausgebildet, dass sie einen kolbenseitigen, ritzelstangenartigen Kopplungsabschnitt und ein den Kopplungsabschnitt kämmendes, schwenkteilseitiges Ritzel umfasst. Bei beidseitig druckbeaufschlagbaren Arbeitskolben liegt der Kopplungsabschnitt vorzugsweise zwischen den beiden Druckseiten. Anstelle eines ritzelstangenartigen Kopplungsabschnitts mit zugehörigem Ritzel ist eine andere Art der Drehkopplung, beispielsweise eine Reibkopplung, erfindungsgemäß ebenfalls möglich.

Vorzugsweise weist das Anschlussmodul Mittel zum Auf- und/oder Abschrauben des Anschlussmoduls auf. Derartige Mittel können beispielsweise Innenseckskantabschnitte, Außensechskantabschnitte, Handläufe zur manuellen Betätigung oder dergleichen sein. Ein einfaches und schnelles Verstellen beziehungsweise Auf- und/oder Abschrauben des Anschlussmoduls wird dadurch gewährleistet.

Weitere vorteilhafte Einzelheiten und Ausgestaltungen der Erfindung sind der nachfolgenden Beschreibung zu entnehmen, in der die Erfindung anhand der in den Figuren dargestellten Ausführungsformen näher beschrieben und erläutert ist.

Es zeigen:
- Figur 1: einen Längsschnitt durch eine erste Ausführungsform einer Schwenkvorrichtung;
- Figur 2: einen Längsschnitt durch eine zweite Ausführungsform einer Schwenkvorrichtung;
- Figur 3: eine Vorderansicht auf die Schwenkvorrichtung gemäß Figur 1 oder Figur 2; und
- Figur 4: einen Teillängsschnitt durch eine dritte Ausführungsform einer Schwenkvorrichtung.

Die in der Figur 1 dargestellte Schwenkvorrichtung 10 weist ein Gehäuse 12 auf, in dem zwei Arbeitskolben 14, 16 längsverschieblich untergebracht sind. Die Arbeitskolben 14, 16 sind über eine Drehkopplung 18 mit einem Schwenkteil 20 drehgekoppelt. Die beiden Arbeitskolben 14, 16 sind in gehäuseseitig angeordneten Zylinderrohren 22, 24, 26, 28 entlang ihrer Längsachse in Richtung der Doppelpfeile 30 längsverschieblich gelagert. Die beiden Arbeitskolben 14, 16 sind bei der gezeigten Ausführungsform jeweils doppelseitig druckbeaufschlagbar ausgebildet. Dazu sind Druckräume 32, 34 und 36, 38 vorgesehen. Die Druckräume sind über nicht dargestellte Zu- beziehungsweise Ableitungen mit Druckspeicher beziehungsweise Druckablässen verbindbar.

Die Arbeitskolben 14, 16 weisen zwischen ihren jeweiligen Druckseiten 40, 42, 44, 46 auf den einander zugewandten Seiten einen kolbenstangenartig ausgebildeten Kopplungsabschnitt 48 und 50 auf. Die beiden Abschnitte 48, 50 kämmen ein schwenkteilseitiges Ritzel 52, das um die Schwenkachse 54 des Schwenkteils 20 beziehungsweise des Ritzels 52 drehbar gelagert ist. Über die derart ausgebildete Drehkopplung 18 wird erreicht, dass beim Beaufschlagen der Druckräume 32 und/oder 38 das Schwenkteil 20 in der dargestellten Ansicht entgegen den Uhrzeigersinn verschwenkt wird. Beim Druckbeaufschlagen der Druckräume 34 und/oder 36 erfolgt eine Verschwenkung des Schwenkteils 20 in Uhrzeigerrichtung.

Die Zylinderrohre 22, 24, 26, 28 sind derart ausgebildet, dass bei maximalen Hüben der Arbeitskolben 16, 18 die Mantelflächen der Arbeitskolben sicher in den Zylinderrohren geführt werden. Die Arbeitskolben 14, 16 weisen im Bereich ihrer Druckseiten 40, 42, 44, 46 entsprechende Dichtungselemente 56 auf. Anstelle des Vorsehens von vier separaten Zylinderrohren 22, 24, 26, 28 kann vorgesehen sein, dass jeder Arbeitskolben 14, 16 in jeweils einem durchgängig ausgebildeten Zylinderrohr axial verschieblich gelagert ist. Im Bereich des Ritzels 52 sind dann allerdings Durchbrüche in den Zylinderrohren vorzusehen, so dass eine Drehkopplung des Ritzels 52 mit den entsprechenden Kopplungsabschnitten 48, 50 möglich ist. Selbstverständlich kann anstelle der dargestellten Zahnstangen/Ritzel-Drehkopplung eine andere Drehkopplung vorgesehen werden, beispielsweise eine kraftschlüssige Reibkopplung.

Die einzelnen Zylinderrohre 22, 24, 26, 28 weisen auf ihrer dem Gehäuse zugewandten, innen liegenden Seite Außengewinde 58 auf, über die sie in das Gehäuse 12 eingeschraubt sind. Zur axialen, positionsgenauen Anordnung der Zylinderrohre weist das Gehäuse 12 Anschlagkanten 60 auf, gegen die die jeweiligen Stirnseiten der Zylinderrohre 22, 24, 26, 28 in ihrer Endmontagelage anstoßen. Durch Vorsehen der Gewinde 58 ist es möglich, im Bedarfsfall Zylinderrohre auszutauschen.

Da die Zylinderrohre im Betrieb der Schwenkvorrichtung 10 einem Verschleiß unterliegen, muss bei der erfindungsgemäßen Schwenkvorrichtung lediglich das schadhafte Zylinderrohr ausgetauscht werden. Die restlichen Bauteile der Schwenkvorrichtung, insbesondere das Gehäuse 12, können weiter verwendet werden.

An den freien, gegenüber dem Gehäuse 12 außen liegenden Stirnseiten der Zylinderrohre sind je zwei Anschlussmodule 62, 64 vorgesehen. Bei den Anschlussmodulen 62 handelt es sich um Deckelteile zum Verschließen der Zylinderrohre 22, 28. Die Deckelteile 62 sind auf die freien Stirnseiten der Zylinderrohre 22, 28 aufschraubbar. Dazu weisen die Deckelteile 62 ein Innengewinde und die Zylinderrohre 22, 28 ein Außengewinde 66 auf.

Die Anschlussmodule 64 sind jeweils zweiteilig ausgebildet und weisen eine Hülse 72 und ein mit der Hülse 72 verschraubtes Verschlussteil 74 auf. Selbstverständlich kann vorgesehen sein, dass das Anschlussmodul 64 auch als einteilig ausgebildetes Bauteil vorgesehen ist. Die Innenseite des Verschlussteils 74 dient als Anschlag für die Druckseiten 42 beziehungsweise 46 der Arbeitskolben 14 beziehungsweise 16. Um das Anschlagen zu dämpfen, sind im jeweiligen Arbeitskolben 14, 16 Dämpfmittel 76 vorgesehen, die eine gegenüber dem jeweiligen Arbeitskolben 14, 16 in axialer Richtung dämpfend verschiebbar gelagerte Anschlagstange 78 umfassen. Das freie Ende 80 der jeweiligen Anschlagstange 78 schlägt folglich gegen die Innenseite des Verschlussteils 74 und fängt den sich in Richtung des jeweiligen Verschlussteils 74 bewegenden Arbeitskolben 14, 16 dämpfend ab.

Die Anschlussmodule 64 sind über entsprechende Gewinde auf an den jeweiligen Zylinderrohren 24, 28 vorhandene Außengewinde 66 unterschiedlich tief aufschraubbar, wobei über die Einschraubtiefe der Anschlussmodule 64 der Hub des jeweiligen Arbeitskolbens 14, 16, und damit der Verdrehwinkel des Schwenkteils 20, veränderbar ist.

Die Anschlussmodule 62, 64 - bzw. die Hülsen 72 und die Deckelteile 64 - weisen an ihrer jeweiligen radial außen liegenden Seite eine umlaufende Nut mit einem Dichtring 68 auf. Die Dichtringe 68 wirken dichtend gegen sich in axialer Richtung erstreckende, radial innen liegende Zylinderflächen 82 des Gehäuses 12. Die Zylinderflächen 82 bilden zusammen mit den Hülsen 72 bzw. den Deckelteilen 62 Luftführkammern 84, die über Anschlüsse 86 mit nicht dargestellten Druckleitungen verbindbar sind. Zur Luftführung zu den jeweiligen Druckräumen 32, 34, 36, 38 weisen die Anschlussmodule 62, 64 an ihrer jeweiligen sich in axialer Richtung erstreckenden Innenseite wenigstens eine Ausnehmung 88 auf, die sich bis zu der jeweiligen, dem Anschlussmodul 62, 64 zugewandten Zylinderrohrstirnseite erstreckt, wobei die Ausnehmungen 88 insbesondere als Axialnuten ausgebildet sein können. Die Ausnehmungen 88 können zusätzliche, an den Zylinderrohrstirnseiten radial verlaufende Aussparungen umfassen.

Zum Druckbeaufschlagen oder Druckentlasten der Druckräume 32, 34, 36, 38 kann folglich Luft entlang des Pfeils L von den Anschlüssen 86 über die Luftführkammern 84, die jeweilige Ausnehmung 88 in die jeweiligen Druckraum 32, 34, 36, 38 gelangen. Bei der beschriebenen Anordnung wird eine sicher Luftführung unabhängig von der Einschraubtiefe des jeweiligen Anschlussmoduls 62, 64 gewährleistet. Außerdem wird die Lage der gehäuseseitigen Anschlüsse 86 bei unterschiedlicher Einschraubtiefe nicht verändert.

Die in der Figur 2 dargestellte Schwenkvorrichtung 90 entspricht im Wesentlichen der Schwenkvorrichtung 10 gemäß Figur 1. Entsprechende Bauteile tragen entsprechende Bezugszeichen. Im Gegensatz zu der Schwenkvorrichtung 10 gemäß Figur 1, bei der lediglich eine relativ kleine axiale Verstellung der Anschlussmodule 64 möglich ist, sind bei der Schwenkvorrichtung 90 gemäß Figur 2 Anschlussmodule 92 vorgesehen, die in axialer Richtung relativ lang erstreckende Hülsen 72 aufweisen. Hierdurch kann der Schwenkwinkel des Schwenkteils 20 in einem größeren Bereich variiert werden. Insbesondere können die Anschlussmodule 92 aufgrund der sich in Richtung des Gehäuses 12 relativ weit erstreckenden Verschlussteile 74 den Hub der Arbeitskolben 14, 16 stärker begrenzen als die Anschlussmodule 64 gemäß der Schwenkvorrichtung 10 nach Figur 1. Je nach Einschraubtiefe der Anschlussmodule 92 kann folglich der Schwenkwinkel des Schwenkteils 20 in einem relativ großen Bereich verändert werden. Um ein einfaches und unaufwändiges Verstellen der Schwenkbereiche zu ermöglichen, weisen die Anschlussmodule 62, 64 und 92 Auf- beziehungsweise Abschraubmittel in Form eines Innensechskants 94 auf.

In der Figur 3 ist die Ansicht in Richtung des Pfeils III auf die Schwenkvorrichtung 10 gemäß Figur 1 oder die Schwenkvorrichtung 90 gemäß Figur 2 dargestellt. In dieser Ansicht sind Feststellmittel 100 dargestellt, mit denen die Anschlussmodule 64 beziehungsweise 92 in ihrer axialen Lage festgesetzt werden können. Die Feststellmittel 100 umfassen einen im Gehäuse 12 gehaltenen, schraubenbolzenartig ausgebildeten Feststellstift 102 mit einem Exzenterkopf und ein Klemmteil 106, das von dem Feststellstift 102 durchgriffen wird. Der Exzenterkopf des Feststellstifts 102 sitzt dabei in einer Zylindersenke 104 des Klemmteils 106. Das Klemmteil 106 weist zwei an den jeweiligen Mantelflächen der Anschlussmodule 64, 92 anliegende Klemmflächen 108 auf. Beim Verdrehen des Feststellstifts 102 wird das Klemmteil 106 aufgrund des Exzenterkopfs zwischen die beiden Anschlussmodule 64, 92 geklemmt. Der Exzenterkopf des Feststellstifts 102 wirkt dabei gegen die Wandung der Zylindersenke 104 des Klemmteils 106, das über seine Klemmflächen 108 die Anschlussmodule 64, 92 festsetzt. Zum Lösen der Festsetzung wird der Feststellstift 102 um eine 1/4- bis 1/2-Drehung verdreht. Ein Festsetzen der Anschlussmodule 64, 92 erfolgt damit auf einfache und dennoch sehr effektive Art und Weise.

Zur Halterung des Feststellstifts 102 in axialer Richtung kann der Feststellstift eine radial umlaufende Nut aufweisen, in die ein quer zur Längsachse des Feststellstifts 102 verlaufender Haltestift so eingreift, dass der Feststellstift 102 zwar drehbar, aber nicht in seiner axialen Richtung verschiebbar gehalten ist.

Die in der Figur 4 dargestellte Schwenkvorrichtung 110 weist ein den Schwenkvorrichtungen 10 und 90 entsprechendes Gehäuse 12 mit entsprechenden Bauteilen auf, die den Schwenkvorrichtungen 10, 90 gemäß den Figuren 1 und 2 entsprechende Bezugszeichen tragen. An den freien Stirnseiten der Zylinderrohre 24, 28 sind bei der Schwenkvorrichtung 10 Anschlussmodule 112 vorgesehen, bei denen je ein in zwei Stellungen verschiebbares Anschlagteil 114 vorgesehen ist, das in seiner axial innen liegenden Stellung verriegelbar ist. Hierdurch wird erreicht, dass die Arbeitskolben 14, 16 und damit das Schwenkteil 20 in einer vorgegebenen Zwischenstellung angefahren werden kann. Das der Druckseite 42 zugewandte Anschlagteil 114 befindet sich hierbei in der verriegelten Zwischenstellung.

Die Anschlussmodule 112 weisen jeweils eine in einem gemeinsamen Zusatzgehäuse 113 untergebrachte Hülse 116 auf, in der das kolbenartig ausgebildete Anschlagteil 114 axial verschiebbar gelagert ist. Dazu ist ein Druckraum 118 auf der dem jeweiligen Arbeitskolben 14, 16 abgewandten Seite des Anschlagteils 114 vorgesehen. Der Druckraum 118 wird über einen Druckanschluss 119 druckbeaufschlagt bzw. druckentlastet. Die Luft wird dabei über eine an der jeweiligen Hülse 116 radial außen liegende, umlaufende Ringnut 123 und über mit der Nut 123 verbundene Durchbrüche in Form insbesondere Bohrungen 125 in bzw. aus dem Druckraum 118 geführt.

Bei Druckbeaufschlagung des Druckraums 118 wird das Anschlagteil 114 in die Zwischenstellung verfahren. Dazu verfährt das Anschlagteil 114 so weit in Richtung des jeweiligen Arbeitskolbens 14, 16, bis es mit seinem ringbundartigen Anschlag 132 gegen einen hülsenseitigen Anschlag 134 schlägt. Aufgrund der Druckbeaufschlagung des Druckraumes 118 verfährt dann ein an der Innenseite des Anschlagteils 114 axial verschiebbar gelagerter Verriegelungskolben 120 gegen die Federkraft einer Druckfeder 122 in Richtung des jeweils zugehörigen Arbeitskolbens 14, 16. Der Verriegelungskolben 120 sieht Führungsschrägen 124 vor, die sich an eine Aufnahme 126 für Verriegelungskugeln 128 anschließen. Die Verriegelungskugeln 128 liegen in der Ausgangsstellung teils in den Aufnahmen 126, teils in an dem Anschlagteil 114 vorgesehenen, sich in radialer Richtung erstreckenden Aufnahmedurchbrüchen 129. Die Wandung der die Aufnahmedurchbrüche 129 umgebenden Bereiche des Anschlagteils 114 weisen dabei ungefähr den halben Kugeldurchmesser auf. Vorzugsweise sind über den Umfang des Anschlagteils mehrere, in gleichen Abständen zueinander angeordnete Verriegelungskugeln 128 vorgesehen.

Beim Verfahren in die Verriegelungslage werden die Kugeln 128 aus ihren Aufnahmen 126 über die Führungsschrägen 124 nach radial außen in an der Innenseite der Hülse 116 vorgesehene Verriegelungsaufnahmen 130 zwangsgeführt. Die Verriegelungsaufnahmen 130 erstrecken sich ungefähr einen halben Kugeldurchmesser in radiale Richtungen. Die Verriegelungsaufnahmen 130 können entweder als einzelne Aufnahmen oder als eine einzige umlaufende, ringnutartige Aufnahme ausgebildet sein.

Die Geometrien der Aufnahmen 126, der Verriegelungskugeln 128, der Aufnahmedurchbrüche 129 und der Verriegelungsaufnahmen 130 sind derart, dass in der verriegelten Zwischenstellung von dem jeweiligen Arbeitskolben 14, 16, beziehungsweise den Dämpfungsmitteln 76, axial auf das jeweilige Anschlagteil 114 wirkende Kräfte über die Verriegelungskugeln 128 in die Hülse 116 und von der Hülse über die Verschraubung der Hülse mit dem Gehäuse 12 in das Gehäuse 12 abgeleitet werden.

Die verriegelte Zwischenstellung wird so lange aufrechterhalten, so lange der Druckraum 118 druckbeaufschlagt ist. Wird der Druckraum 118 druckfrei geschaltet, so wird zunächst über die Druckfeder 122 der Verriegelungskolben 120 nach axial außen verschoben. Dadurch fallen die Verriegelungskugeln 128 in die Aufnahmen 126. Beim Verfahren des Arbeitskolbens 14, 16 gegen das Anschlagteil 114 wird das Anschlagteil 114 samt Verriegelungskolben 120 und Verriegelungskugeln 128 nach axial außen mitgenommen, bis das Anschlagteil 114 seine Ausgangsstellung erreicht hat. Es erfolgt eine Verschwenkung des Schwenkteils 20 in die Ausgangslage.

Vorteilhafterweise kann folglich durch Druckbeaufschlagung beziehungsweise Druckfreischaltung des Druckraums 118 die Zwischenstellung aktiviert beziehungsweise deaktiviert werden. Ein besonderer Vorteil der beschriebenen Ausführungsform ist der, dass ein Rückfahren des Anschlagteils 114 durch Drucklosschalten des Druckraums 114 auch unter axialen Lasten möglich ist.

Die beschriebenen Schwenkvorrichtungen 10, 90 und 110 sind sehr flexibel einsetzbar, da sie alle ein identisches Gehäuse 12 beziehungsweise identische Zylinderrohre aufweisen. Je nach Arbeitseinsatz der Schwenkvorrichtungen können entsprechende Anschlussmodule 62, 64, 92 oder 112 vorgesehen werden. Ein Wechsel der Anschlussmodule erfolgt mit geringem Aufwand und ist mit einfachem Werkzeug möglich.

## Patentansprüche

1. Dreh- oder Schwenkvorrichtung (110) mit einem Gehäuse (12), mit wenigstens einem in dem Gehäuse (12) untergebrachten, durch Druckmittel beaufschlagbaren Arbeitskolben (14, 16), mit einem von dem Arbeitskolben (14, 16) über eine Drehkopplung (18) drehangetrieben, in dem Gehäuse (12) drehbar gelagerten Schwenkteil (20), wobei der Arbeitskolben in einem gehäuseseitigen Zylinder verschiebbar gelagert ist, und mit einem den Hub des Arbeitskolbens (14, 16) in wenigstens zwei Stellungen begrenzenden Anschlagteil (114), das wenigstens in seiner axial innen gelegenen Zwischenstellung unabhängig vom Arbeitskolben (14, 16) verriegelbar ist, wobei das Anschlagteil (114) einen im Anschlagteil (114) axial verschiebbar gelagerten Verriegelungskolben (120) umfasst, der in der Zwischenstellung des Anschlagteils gegen Federmittel (122) durckbeaufschlagt in eine Verriegelungslage verschiebbar ist und in der Verriegelungslage Verriegelungsmittel (128) zur Verrieglung des Anschlagteils (114) aktiviert.

2. Vorrichtung (110) nach Anspruch 1, **dadurch gekennzeichnet, dass** das Anschlagteil (114), der Verriegelungskolben(120) und der Arbeitskolben (14, 16) entlang einer Achse oder koaxial zueinander verschiebbar gelagert angeordnet sind.

3. Vorrichtung (110) nach Anspruch 1 oder 2, **dadurch gekennzeichnet, dass** der Verrieglungskolben (120) innerhalb eines Hülsenabschnitts (116) des Anschlagteils (114) verschiebbar angeordnet ist.

4. Vorrichtung (110) nach Anspruch 1, 2 oder 3, **dadurch gekennzeichnet, dass** sich das Federelement (122) einerseits an dem Anschlagteil (144) und andererseits an dem Verriegelungskolben (120) abstützt.

5. Vorrichtung (110) nach einem der vorhergehenden Ansprüche, **dadurch gekennzeichnet, dass** zum Verfahren des Anschlagteils (114) in die Zwischenstellung und zum Druckbeaufschlagen des Verriegelungskolbens (120) in seine Verriegelungslage ein Druckraum (118) auf der dem jeweiligen Arbeitskolben (14, 16) abgewandten Seite des Anschlagteils (114) vorgesehen ist.

6. Vorrichtung (110) nach einem der vorhergehenden Ansprüche, **dadurch gekennzeichnet, dass** bei Druckbeaufschlagung des Druckraums (118) zunächst das Anschlagteil (114) so weit in Richtung des jeweiligen Arbeitskolbens (14, 16) verfährt, bis es gegen einen gehäuseseitigen Anschlag (134) schlägt, und dass dann der Verriegelungskolben (120) gegen das Federelement (122) beaufschlagt wird und in seine Verriegelungslage verfährt.

7. Vorrichtung (110) nach einem der vorhergehenden Ansprüche, **dadurch gekennzeichnet, dass** das Anschlagteil (114) Aufnahmedurchbrüche (129) zur Aufnahme der Verrieglungsmittel (128) aufweist, wobei bei Erreichen der Verriegelungslage die Verrieglungsmittel (128) vom Verrieglungskolben (120) beaufschlagt und nach radial außen in gehäuseseitige Verriegelungsaufnahmen (130) zwangsgeführt werden.

8. Vorrichtung (110) nach Anspruch 7, **dadurch gekennzeichnet, dass** der Verriegelungskolben (120) Aufnahmen (126) für die Verriegelungsmittel (128) und sich an die Aufnahmen anschließende Führungsschrägen (124) zur Zwangsführung der Verriegelungsmittel (128) bei Erreichen der Verriegelungslage aufweist.

9. Vorrichtung (110) nach einem der vorhergehenden Ansprüche, **dadurch gekennzeichnet, dass** die verriegelte Zwischenstellung so lange aufrechterhalten wird, so lange der Druckraum (118) druckbeaufschlagt ist und dass bei druckfrei schalten des Druckraums (118) der Verriegelungskolben (120) über die Federmittel (122) nach axial außen verschoben wird, wodurch die Verriegelungsmittel (128) in die Aufnahmen (126) rücken.

10. Vorrichtung (110) nach einem der vorhergehenden Ansprüche, **dadurch gekennzeichnet, dass** die Hülse 116 samt Anschlagteil (114) und Verrieglungskolben (120), das Federmittel (122) und der Verrieglungsmittel (128) in einem an der freie Stirnseite des Zylinders (22 bis 28) angeordneten Anschlussmodul (112) untergebracht sind.

## Claims

1. Rotating or pivoting device (110) comprising a housing (12), with at least one working piston (14, 16) which is disposed in the housing (12) and which can be loaded by a pressure medium, and a pivoting part (20) which is rotatably mounted in the housing (12) and is rotatably driven by the working piston (14, 16) via a rotating coupling mechanism (18), wherein the working piston is displaceably mounted in a cylinder on the side of the housing, and comprising an abutment part (114) which limits the stroke of the working piston (14, 16) in at least two positions and can be locked at least in its axially inner intermediate position independent of the working piston (14, 16), wherein the abutment part (114) comprises an axially displaceably disposed locking piston (120) inside the abutment part (114) which, when subjected to pressure in opposition to spring means (122) in the intermediate position of the abutment part, can be displaced into a locking position in which it activates locking means (128) for locking the abutment part (114).

2. Device (110) according to claim 1, **characterized in that** the abutment part (114), the locking piston (120) and the working piston (14, 16) are disposed to be displaceable along an axis or coaxially with respect to each other.

3. Device (110) according to claim 1 or 2, **characterized in that** the locking piston (120) is disposed to be displaceable within a sleeve section (116) of the abutment part (114).

4. Device (110) according to claim 1, 2 or 3, **characterized in that** the spring element (122) is supported on one side by the abutment part (144) and on the other side on the locking piston (120).

5. Device (110) according to any one of the preceding claims, **characterized in that** a pressure chamber (118) is provided on the side of the abutment part (114) facing away from the respective working piston (14, 16) for moving the abutment part (114) into the intermediate position and for pressing the locking piston (120) into its locking position.

6. Device (110) according to any one of the preceding claims, **characterized in that**, upon pressurization of the pressure chamber (118), the abutment part (114) is initially moved towards the respective working piston (14, 16) until it abuts against an abutment (134) provided on the side of the housing, followed by loading the locking piston (120) against the spring element (122) and moving it into its locking position.

7. Device (110) according to any one of the preceding claims, **characterized in that** the abutment part (114) has openings (129) for receiving the locking means (128), wherein upon reaching the locking position, the locking means (128) are loaded by the locking piston (120) and are forced in a radially outer direction into the locking receptacles (130) in the housing side.

8. Device (110) according to claim 7, **characterized in that** the locking piston (120) has receptacles (126) for the locking means (128) and inclined guiding surfaces (124), which adjoin the receptacles, for forced guidance of the locking means (128) when the locking position has been reached.

9. Device (110) according to any one of the preceding claims, **characterized in that** the locked intermediate position is maintained as long as the pressure chamber (118) is pressurized and, upon pressure relief of the pressure chamber (118), the locking piston (120) is displaced in an axial outward direction via the spring means (122), thereby moving the locking means (128) into the receptacles (126).

10. Device (110) according to any one of the preceding claims, **characterized in that** the sleeve (116) including abutment part (114) and locking piston (120), spring means (122) and locking means (128) are disposed in a connection module (112) positioned on the free end face of the cylinder (22 through 28).

## Revendications

1. Dispositif de rotation ou de pivotement (110) comportant une enveloppe (12), au moins un piston de travail (14, 16) logé dans l'enveloppe (12) et pouvant être actionné par un moyen de compression, un élément de pivotement (20) monté de manière à pouvoir être tourné dans l'enveloppe (12) et entraîné en rotation par le piston de travail (14, 16) par l'intermédiaire d'un accouplement rotatif (18), le piston de travail étant monté de manière à pouvoir être déplacé dans un cylindre côté enveloppe, et comportant un élément de butée (114) limitant la course du piston de travail (14, 16) dans au moins deux positions, lequel élément de butée peut être verrouillé indépendamment du piston de travail (14, 16) au moins dans sa position intermédiaire située à l'intérieur dans le sens axial, l'élément de butée (114) comportant un piston de verrouillage (120) monté de manière à pouvoir être déplacé dans le sens axial dans l'élément de butée (114), lequel piston de verrouillage, dans la position intermédiaire de l'élément de butée, peut être déplacé dans une position de verrouillage commandé par pression à l'encontre des moyens à ressort (122) et, dans la position de verrouillage, active des moyens de verrouillage (128) pour le verrouillage de l'élément de butée (114).

2. Dispositif (110) selon la revendication 1, **caractérisé en ce que** l'élément de butée (114), le piston de verrouillage (120) et le piston de travail (14, 16) sont agencés et montés de manière mobile les uns par rapport aux autres le long d'un axe ou de manière coaxiale.

3. Dispositif (110) selon la revendication 1 ou 2, **caractérisé en ce que** le piston de verrouillage (120) est agencé de manière mobile à l'intérieur d'un segment de manchon (116) de l'élément de butée (114).

4. Dispositif (110) selon la revendication 1, 2 ou 3, **caractérisé en ce que** l'élément à ressort (122) s'appuie d'une part sur l'élément de butée 114 et d'autre part sur le piston de verrouillage (120).

5. Dispositif (110) selon l'une des revendications précédentes, **caractérisé en ce que**, pour le déplacement de l'élément de butée (114) dans la position intermédiaire et pour la mise en pression du piston de verrouillage (120) dans sa position de verrouillage, il est prévu un espace de compression (118) sur le côté de l'élément de butée (114) orienté à l'opposé du piston de travail (14, 16) concerné.

6. Dispositif (110) selon l'une des revendications précédentes, **caractérisé en ce que**, lors de la mise en pression de l'espace de compression (118), l'élément de butée (114) se déplace d'abord dans la direction du piston de travail (14, 16) concerné jusqu'à ce qu'il frappe contre une butée (134) côté enveloppe, et **en ce que**, ensuite, le piston de verrouillage (120) est activé à l'encontre de l'élément à ressort (122) et se déplace dans sa position de verrouillage.

7. Dispositif (110) selon l'une des revendications précédentes, **caractérisé en ce que** l'élément de butée (114) présente des ouvertures de logement (129) permettant de recevoir les moyens de verrouillage (128), les moyens de verrouillage (128) étant actionnés par le piston de verrouillage (120) lorsque la position de verrouillage est atteinte et guidés par force vers l'extérieur dans le sens radial dans des logements de verrouillage (130) côté enveloppe.

8. Dispositif (110) selon la revendication 7, **caractérisé en ce que** le piston de verrouillage (120) présente des logements (126) pour les moyens de verrouillage (128) et des chanfreins de guidage (124) adjacents aux logements pour le guidage par force des moyens de verrouillage (128) lorsque la position de verrouillage est atteinte.

9. Dispositif (110) selon l'une des revendications précédentes, **caractérisé en ce que** la position intermédiaire verrouillée est maintenue aussi longtemps que l'espace de compression (118) est en pression et **en ce que**, lorsque l'espace de compression (118) n'est plus en pression, le piston de verrouillage (120) est poussé par l'intermédiaire des moyens à ressort (122) vers l'extérieur dans le sens axial, ce qui a pour effet de déplacer les moyens de verrouillage (128) dans les logements (126).

10. Dispositif (110) selon l'une des revendications précédentes, **caractérisé en ce que** le manchon 116, avec l'élément de butée (114) et le piston de verrouillage (120), le moyen à ressort (122) et les moyens de verrouillage (128) sont logés dans un module de raccordement (112) agencé sur la face frontale libre du cylindre (22 à 28).
